# EUROPÄISCHE PATENTSCHRIFT

(11) **EP 0 986 727 B1**
(45) Veröffentlichungstag und Bekanntmachung des Hinweises auf die Patenterteilung: **27.06.2001**
(21) Anmeldenummer: 98934812.3
(22) Anmeldetag: 22.05.1998
(51) Int. Cl.: F28F 21/04

(54) **WÄRMETAUSCHER AUS EINEM GEMISCH VON SILIZIUMKARBID UND MOLYBDÄNDISILIZID**
HEAT EXCHANGER MADE FROM A MIXTURE OF SILICON CARBIDE AND MOLYBDENUM DISILICIDE
ECHANGEUR DE CHALEUR CONSTITUE D'UN MELANGE DE CARBURE DE SILICIUM ET DE SILICIURE DE MOLYBDENE

(30) Priorität: 03.06.1997 DE 19723159
(43) Veröffentlichungstag der Anmeldung: 22.03.2000
(73) Patentinhaber: Siamant Ceramic Systems Gmbh & Co. KG, 52525 Heinsberg (DE)
(72) Erfinder: LORSON, Harald, D-52525 Heinsberg (DE); SAHABI, Behzad, D-52062 Aachen (DE); LINDEN, Rolf-Dieter, D-59427 Unna-Hemmerde (DE)
(74) Vertreter: Sparing, Rolf Klaus
(86) Internationale Anmeldenummer: DE9801451
(87) Internationale Veröffentlichungsnummer: WO9855814

(56) Entgegenhaltungen:
- EP-A- 0 274 695
- DE-A- 3 333 764
- DE-A- 19 512 939
- FR-A- 2 728 668
- PATENT ABSTRACTS OF JAPAN vol. 006, no. 097 (M-134), 5. Juni 1982 -& JP 57 031797 A (TSUCHIYA MFG CO LTD), 20. Februar 1982

## Beschreibung

Die Erfindung betrifft einen keramischen rekuperativen Hochtempertur-Wärmetauscher, bei dem alle mit den Primär- und/oder Sekundärmedien in Berührung kommenden Bauteile aus hochtemperarturfestem Material hergestellt sind, das aus einem Gemisch aus SiC und MoSi₂ besteht. Ein derartiger wärmetauscher ist, zum Beispiel, aus der DE-A-195 12 939 bekannt. Der keramische Werkstoff aus einem Gemisch von SiC und MoSi₂, der im Markt unter der Marke Siamant angeboten wird, ist aus der DE 44 35 866 A1 bekannt, in der Verfahren zur Herstellung von SiC/MoSi₂ beschrieben werden. Auch in der DE 43 31 307 A1 werden Verfahren beschrieben, mit denen Verbundwerkstoffe auf SiC/MoSi₂-Basis hergestellt werden, die mit Kohlenstoffasem verstärkt sind.

Der thermische Wirkungsgrad praktisch aller energetischen Prozesse hängt von der Höhe des Temperaturniveaus ab, auf dem sie ablaufen. Daher war es schon immer das Ziel, die thermischen Apparate zumindest in den Teilen aus hochtemperaturfesten Materialien herzustellen, in denen sie mit den heißen Medien in Berührung kommen. Aufgrund der Festigkeitseigenschaften war man hierfür fast ausschließlich auf metallische Werkstoffe beschränkt. Da diese bei höheren Temperaturen zunehmend ihre Festigkeitseigenschaften verlieren, sind immer wieder Vorschläge zur Auskleidung oder Ummantelung mit höhertemperaturfesten keramischen Werkstoffen oder zur Wasserkühlung gemacht worden, die aber alle zum einen sehr aufwendig sind und zum anderen keine Anhebung auf höchste Verfahrenstemperaturen von beispielsweise 1600 Grad Celsius für längere Anwendungszeiten erlaubten.

Eine ganz neue Entwicklung wurde durch die Erfindung höchsttemperaturfester Werkstoffe auf SiC/MoSi₂-Basis eingeleitet, die beispielsweise in den oben genannten Druckschriften offenbart sind. Diese Werkstoffe sind nicht nur höchsttemperaturbeständig, sie weisen daneben auch Festigkeiten auf, die ihre Verwendung zur Herstellung von Konstruktionsteilen für höchsttemperaturbeanspruchte thermische Apparate ermöglichen. Hinzu kommt, daß diese Materialien auch auf einem Temperaturniveau von etwa 1650 Grad Celsius resistent gegenüber Schlacken und Aschen in geschmolzener Form sind. Damit sind Bauteile aus diesen keramischen Materialien in spezieller Weise geeignet, in den Bereichen eingesetzt zu werden, in denen sie beispielsweise mit asche- oder schlackehaltigen Rauchgasen in Berührung kommen.

In der DE 195 12 939 A1 werden Anlagenkonzepte und Verfahren zu deren Betrieb beschrieben, bei denen Systeme aus Trägheitsabscheidern und Wärmetauschern aus SiC/MoSi₂ nicht nur zum Wärmetausch auf höchstem Temperaturniveau, sondern auch zur Heißgasreinigung eingesetzt werden, so daß nicht nur Sekundärgasströme, sondern auch die gereinigten Primärgasströme mit hohem Wirkungsgrad energetisch weitergenutzt werden können. Speziell beschrieben werden Anwendungsbeispiele in der Druckkohlenstaubfeuerung, sowie bei verschiedenen Vergasungsverfahren, beispielsweise in der Flugstromvergasung, der Wirbeschichtvergasung oder einer besonderen Form einer Hochtemperaturmüllvergasung.

Speziell wird in der DE 195 12 939 A1 ein keramischer Hochtermperatur-Wärmetauscher beschrieben, der im Bereich der wärmeübertragenden Bauteile ausschließlich aus Bauteilen auf SiC/MoSi₂-Basis hergestellt ist und bei dem damit keine keramischen Bauteile mit metallischen Bauteilen verbunden werden müssen. Beschrieben wird ein Höchsttemperatur-Wärmetauscher nach dem Konstruktionsprinzip eines Rohrbündel-Wärmetauschers, bei dem der Primärgasstrom aus Rauchgasen mit flüssigen Asche- und Schlackebestandteilen rekuperartiv im Kreuzstrom dem Sekundärgasstrom entgegengeführt wird, der durch SiC/MoSi₂-Rohre strömt.

Nachteilig an dieser Wärmetauscherkonstruktion ist die durch die Baugröße der Lochplatte begrenzte Wärmetauschergröße. Das Bauteilsystem Lochplatte/Rohr verlangt außerdem eine sehr aufwendige Konstruktion mit exakten Führungen und Passungen, was besonders im Hinblick auf die Höchsttemperaturverhältnisse sehr schwierig ist. Einen weiteren Nachteil dieser Konstruktion stellt aufgrund der mechanischen Belastungen der Transport des Wärmetauschers dar. Um dieses Problem auszuschalten, sind spezielle Transportvorrichtungen vorzusehen bzw. zu entwickeln.

Aus den Patentschriften JP-A-57 03 17 97 und FR-A-2 728 668 sind Wärmetauscher bekannt, die aus Platten mit rohr- oder kegelförmigen Aufsätzen bestehen. Beim Aufeinandersetzen dieser Platten entstehen rohrähnliche Kanäle, in denen das Sekundärmedium geführt wird.

In der japanischen Patentschrift JP A-57 03 17 97 wird in den durch die Plattenform entstandenen Kanälen Wasser erhitzt. Zur besseren Wärmeübertragung sind in den jeweiligen Rohrstummeln der einzelnen Platten Einbauten vorgesehen, die eine turbulente Strömung erzeugen. Die Strömung der beiden medien erfolgt in nur einer Richtung. Es erfolgt keine Umlenkung der Medien. Die vorgestellte Konzeption des Wärmetauschers ist nur mittels Metallplatten zu verwirklichen, die durch Pressverfahren hergestellt werden. Aufgrund der metallischen Komponenten ist der Einsatz dieses Wärmetauschers auf Temperaturen unter 950°C beschränkt.

In der französischen Patentschrift FR-A-2-728 668 wird ein Wärmetauscher beschrieben, dessen kegelförmigen Ausstanzungen je nach Strömungsrichtung in entgegengesetzter Richtung ausgebildet sind. Im Gegensatz zu dem in der japanische Patentschrift beschriebenen Wärmetauschers wird hier das Sekundärmedium am Ende des Wärmetauschers durch eine speziell ausgeformte Platte umgelenkt. Das Primärmedium wird die Platten lediglich in einer Richtung überströmen. Der beschriebene Wärmetauscher besteht ebenfalls aus metallischen Platten. Dadurch ist der Einsatz dieses Wärmetauschers in Bezug auf die Temperatur begrenzt.

Das der Erfindung zugrunde liegende technische Problem besteht darin, den gattungsgemäßen keramischen rekuperativen Hochtemperatur-Wärmetauscher so zu konzipieren, daß seine Konstruktion in geeigneter Weise auf die verwendeten Materialien zugeschnitten und für das für den Betrieb vorgesehene höchste Temperturniveau geeignet ist, und dessen Bauteile in einfacher Weise in der erforderlichen Exaktheit und Maßhaltigkeit herstellbar sind.

Dieses Problem wird erfindungsgemäß dadurch gelöst, daß bei dem gattungsgemäßen Hochtemperatur-Wärmetauscher die gegeneinander abgegrenzten Strömungskanäle und Strömungsbereiche durch Platten gebildet werden, in die ein übereinstimmendes Raster kegelstumpfartiger Vertiefungen mit offenem Boden eingeformt ist, wobei die Platten derart übereinander gestapelt sind, daß das rohrförmige untere Ende des Mantels der Vertiefungen der oberen Platte auf dem Kegelmantel der Vertiefung der darunter angeordneten Platte derart aufliegt, daß durch die im wesentlichen miteinander fluchtenden Vertiefungen Strömungskanäle gebildet werden, wobei der zwischen den Platten gebildete Strömungsbereich niedriger ist als die Höhe der Vertiefungen und von den Mänteln der Vertiefungen säulenartig durchsetzt ist, wobei die Strömungsbereiche Einström- und Ausströmöffnungen nur an gegenüberliegenden Seiten aufweisen und die dazwischenliegenden Seiten verschlossen sind und zwischen den Öffnungen Umlenkeinrichtungen vorgesehen sind, die den Medienstrom von einer der Ausströmöffnungen in eine der Einströmöffnungen führen.

Ein solcher Wärmetauscher hat den Vorteil, daß er aus sehr einfachen, in ihrer konstruktiven Ausgestaltung unproblematische Bauteilen herstellbar ist, die in sehr vorteilhafter Weise auf die Möglichkeiten der eingesetzten höchsttemperaturbeständigen Materialien zugeschnitten sind. Durch das Übereinanderstapeln der erfindungsgemäßen Platten werden die beiden, nach dem rekuperativen System gegeneinander abzugrenzenden Teilsysteme für die wärmeabgebenden Primär- und die wärmeaufnehmenden Sekundärmedien durch ein einziges Bauteil gebildet. Wegen seiner einfachen und robusten Form läßt sich mit diesem Konstruktionsprinzip die materialimmanente Höchsttemperaturbeständigkeit in günstiger Weise ausnutzen, so daß durchaus Temperaturen um 1650 Grad Celsius für das Primärmedium beim Eintritt in das System dauerhaft beherrschbar sind.

Das mit diesem Wärmetauschersystem mögliche Temperarturniveau ist auch dadurch von besonderer Bedeutung, da der Wärmetausch nicht nur auf Leitung und Konvektion, sondern mit steigender Temperatur zunehmend auch auf Strahlungsübertragung beruht. Der Strahlungsanteil bei der Wärmeübertragung steigt mit der vierten Potenz der Temperatur. Die überproportionale Wirksamkeit des Strahlungsanteils bei der Wärmeübertragung beginnt im wesentlichen bei Temperaturen über der Glühtemperatur.

Durch entsprechende Ausgestaltung der kegelstumpfartigen Vertiefungen in den Platten wird erreicht, daß die Höhe des Strömungsbereichs geringer ist als die Höhe, um die die Vertiefungen unter dem horizontalen Plattenteil nach unten überstehen. Dies wird dadurch erreicht, daß das rohrförmige untere Ende des Mantels der Vertiefungen auf dem bereits gegenüber der horizontalen Umgebung abgesenkten Einlauf in die Vertiefungsöffnung aufsteht. Das führt dazu, daß die rohrförmigen Vertiefungen säulenartig den Strömungsbereich durchsetzen und an ihrem Fußpunkt von einer ringförmigen Absenkung umgeben sind. Das dadurch bedingte Querschnittsprofil des Strömungsbereichs führt zu einer intensiven Durchwirbelung des strömenden Mediums und zu einer vorteilhaften Beeinflussung der Wärmeübertragung.

Die so gebildeten Strömungsbereiche weisen nur an gegenüberliegenden Seiten Einström- und Ausströmöffnungen auf, da sie an den dazwischenliegenden Seiten einfach verschlossen sind. Von der Ausströmöffnung wird der Medienstrom durch eine Umlenkvorrichtung in die Einströmöffnung des Strömungsbereichs geführt, in dem die Strömung entgegengesetzt verläuft. Werden mindestens zwei Strömungsbereiche zur parallelen Durchströmung zusammengefaßt, ergibt sich in den Umlenkräumen eine zusätzliche Durchwirbelung der Gasströme, wobei die Turbolenz der Strömung den Wirkungsgrad der Wärmeübertragung erhöht.

Eine besonders günstige Form der Ausgestaltung der Umlenkeinrichtung ist die Verlängerung der Platte, die auf der Einströmseite den in Strömungsrichtung hinteren Strömungsbereich unten begrenzt. Sie bildet damit die Umlenkplatte. Wegen des übereinstimmenden Rasters der kegelstumpfartigen Vertiefungen läßt sich auf diese Art und Weise der gesamte Wärmetauscher mit zwei Plattenformaten darstellen, für den Fall jeweils nur eines Strömungsbereichs in einer Strömungsrichtung sogar nur mit einem Plattenformat, falls die verlängerte Seite jeweils abwechselnd gegenüberliegend verlegt wird.

Eine Ausführungsform, bei der jeweils mindestens zwei aufeinanderliegende Platten ein Plattenpaket bilden und die Pakete voneinander jeweils durch einen Raum getrennt werden, in den die Strömungskanäle münden und aus dem sie austreten, hat den besonderen Vorteil, daß die obere und untere Abgrenzung des Raums zu den darunter und darüber befindlichen Strömungsbereichen eine zusätzlich Wärmeübergangsfläche darstellen. Auf diese Art ist es möglich, den Wärmetauschvorgang zu intensivieren und zu beschleunigen. Die schon mehrfach erwähnte vorteilhafte Beeinflussung des Wärmeübergangs durch Strömungsturbulenz kann auch dadurch erreicht werden, daß der Außenmantel der Vertiefungen eine Form aufweist, die zu einer Durchwirbelung der strömenden Medien führt.

Ganz besonders vorteilhaft ist ein Ausführungsform, in der die Strömungskanäle für die Führung des Primärgasstroms von unten nach oben ausgebildet sind. Diese Ausführungsform, die im völligen Gegensatz zu der in der DE 195 12 939 A1 beschriebenen Form des Rohrbündel-Wärmetauschers steht, hat den großen Vorteil, daß die mit flüssigen Schlacken behafteten Primärgasströme über vertikale Kanäle von unten nach oben geführt werden, so daß die sich an den Kanalwandungen absetzenden Schlacken nach unten abtropfen können.

Die Ausbildung der Innenoberfläche der Strömungkanäle wird durch das Profil des unteren Vertiefungsabschlusses bestimmt. Es wird bei der Beschreibung der in der Zeichnung dargestellten Ausführungsbeispieie noch im einzelnen aufgezeigt, wie dieses Profil aussehen kann. In jedem Fall ist davon auszugehen, daß die innere Kanalwandung keine glatte Oberfläche aufweist, die dem Inneren eines Rohres vergleichbar wäre. Dadurch ist auch hier eine Beeinflussung im Sinne einer turbulenten Strömung zu erwarten.

Durch den MoSi₂-Anteil ist der verwendete Werkstoff elektrisch leitend. Dadurch ergibt sich die günstige Möglichkeit, die Platten besonders in den Bereichen, die im Ausströmbereich des Primär- beziehungsweise im Einströmbereich des Sekundärgasstroms liegen und daher nicht auf höchstem Temperaturniveau sind, mit elektrischem Strom zu beaufschlagen und durch Widerstandsbeheizung auf solche Temperaturen zu erwärmen, daß gegebenenfalls zäher werdende oder gar sich verfestigende Schlacken wieder dünnflüssig aufgeschmolzen werden, um nach unten abtropfen zu können. Auf diese Art ist es möglich, den Wärmetauscher auch während intermittierender Reinigungsphasen weiterzubetreiben. Dies hat Vorteile gegenüber der Überhitzung durch Verbrennen zusätzlicher Brennstoffe oder des zeitweisen Reduzierens des Sekundärgasstroms. Diese Art der Abschmelzung anhaftender Schlacken zur Reinigung des Wärmetauschers ist natürlich von besonderem Vorteil bei der Anordnung, bei der die schlacke- bzw. aschebehafteten Primärgasströme durch die vertikalen Kanäle geführt werden. Bei dieser Anordnung läßt sich auch in besonders günstiger Form die Abführung der aus den Kanälen abfließender flüssiger Schlacken bewerkstelligen, so daß keine Beeinträchtigung der Kanalanströmung zu befürchten ist.

Eine Ausführungsform, bei der dem Wärmetauscher für den schlackebehafteten Primärgasstrom ein Trägheitsabscheider aus SiC/MoSi₂ vorgeschaltet ist, bietet besondere Vorteile bei hohen Schlackeanteilen im Gasstrom. Trägheitsabscheider aus den höchsttemperaturbeständigen Materialien lassen sich in besonders günstiger Form als Kugelhaufen-, Prallplatten- oder Zyklonabscheider darstellen. Durch das neuartige Material lassen sich im Mantel der Trägheitsabscheider Kanäle ausbilden, in denen der im Wärmetauscher vorgewärmte Sekundärgasstrom dem Primärgasstrom noch weiter entgegengeführt werden kann, was zu einer nochmaligen Erhöhung des Temperaturniveaus führt. Eine besonders günstige Ausbildungsform hierfür ist gegeben, wenn die Kanäle im Mantel des Trägheitsabscheiders spiralförmig verlaufen.

Für die Anwendungsfälle, in denen der Primärgasstrom Verwendungen auf möglichst hohem Temperaturniveau zugeführt werden soll, für die das Primärgas weitestgehend auch von feinsten Schlackebestandteilen frei sein muß, läßt sich bei dem vorgeschlagenen Wärmetauscher in vorteilhafter Weise zwischen Trägheitsabscheider und Wärmetauscher ein Feinfilter anordnen, das in besonders vorteilhafter Weise ebenfalls auf der Basis von SiC/MoSi₂ hergestellt und damit höchsttemperaturbeständig ist.

Der Wärmetauscher kann nicht nur als bloßer Wärmetauscher eingesetzt werden, sondern wegen des durch Einsatz der höchsttemperaturbeständigen Werkstoffe und des erfindungsgemäßen Konstruktionsprinzips möglichen sehr hohen Temperaturniveaus auch in besonders günstiger Form als Reformer. Dabei werden im Sekundärsystem gasförmige Kohlenwasserstoffe eingesetzt, die thermisch gespalten werden.

Eine besonders günstige Möglichkeit für den Energieverbund mit dem Höchsttemperatur-Wärmetauscher bietet der Einsatz eines Stirling-Motors. In dieser Variante erwärmt das Rauchgas auf der Sekundärseite Luft. Die Temperatur der Luft, die den Wärmetauscher verläßt, variiert je nach Brenngut zwischen 1.200 und 1.400 Grad Celsius.

Die Luft wird vor dem Eintritt in den Wärmetauscher durch ein Gebläse auf eine Geschwindigkeit von etwa 10 bis etwa 50 m/s beschleunigt. Die Geschwindigkeit der Luft ist abhängig von der Baugröße des Wärmetauschers, das heißt vom Massendurchsatz. Sie geht aus wärmetechnischen Gründen direkt in die Berechnung des konvektiven Wärmeübergangs ein. Für den jeweiligen Wärmetauscher muß aus Gründen der Anlagenoptimierung die entsprechende Luftgeschwindigkeit eingestellt werden. Vor dem Eintritt in den Wärmetauscher kann die Luft vorgereinigt und getrocknet werden. Um eine Mischung der Sekundärluft mit dem Rauchgas zu verhindern, wird die Sekundärseite mit einem leichten Überdruck betrieben.

Die erhitzte Luft wird nach Verlassen des HöchsttemperaturWärmetauschers auf einen Stirling-Motor weitergeleitet. Der Stirling-Motor ist eine Wärme-Kraft-Maschine, bei der die Antriebsenergie von außen über den Erhitzer-Wärmetauscher zugeführt wird. Ebenfalls von außen wird über den Kühler-Wärmetauscher eine zweite, niedrigere Temperatur eingestellt.

Aus der Differenz zwischen hohem und niedrigen Temperaturniveau wird, unter Berücksichtigung des thermodynamischen Wirkungsgrades, mechanische Arbeit geleistet. Im Gegensatz zum Otto- oder Dieselmotor gibt es bei diesem System keine innere Verbrennung und keinen Ladungswechsel; vielmehr werden zwei konstante Temperaturen von außen eingestellt. Im Stirling-Motor wird ein entsprechender Generator nachgeschaltet, der die mechanische Arbeit in elektrische Energie umwandelt. Die den Stirling-Motor verlassende Luft hat eine Temperatur von 400 Grad bis 700 Grad Celsius. Diese heiße Luft läßt sich energetisch in verschiedener Weise weiter nutzen, wovon hier einige Möglichkeiten kurz skizziert werden.

Beispielsweise kann sie zur Vorwärmung der Verbrennungsluft genutzt werden. Hierzu wird die 400 bis 700 Grad heiße Luft mit Außenluft gemischt und als Verbrennungsluft in der Feuerung eingesetzt. Durch diese Maßnahme läßt sich der Wirkungsgrad der Feuerung wesentlich erhöhen.

Möglich ist auch die Verwendung als Primär-/Sekundärluft in der Feuerung. Bei dieser Verfahrensvariante ist vorgesehen, die heiße Luft als Sekundärluft in den Feuerraum, beispielsweise in die Nachbrennzone einzugeben. Dadurch lassen sich wesentlich höhere Rauchgastemperaturen erzeugen. Diese Maßnahme hat zur Folge, daß die Rauchgase nach Verlassen der Nachbrennzone eine wesentlich höhere Temperatur erreichen und so die Luft auf der Sekundärseite des Wärmetauschers ebenfalls einen höheren Wärmeinhalt aufweist. Die angeschlossene Kraftwärmemaschine arbeitet ebenfalls auf einem höheren Energieniveau, was sich positiv auf ihren Wirkungsgrad auswirkt. Bei schwer entzündbaren Brennmaterialien kann die Entflammbarkeit durch die Zuführung von Heißluft erhöht werden, was sich positiv auf die Abbrandvorgänge und damit auf den Feuerungswirkungsgrad auswirkt.

Eine weitere Nutzungsmöglichkeit besteht in der Trocknung des Brenngutes. Der Verbrennungsstufe kann für die thermische Nutzung von feuchtem Brenngut, beispielsweise feuchtem Holz oder Schlamm, eine Trocknungsstufe vorgeschaltet werden. Die heiße Luft kann zu diesem Zweck über das zu trocknende Gut geleitet werden. Nach Verlassen des Trocknungsraums wird die feuchte Luft in einem Kondensator entwässert und je nach Trocknungsgut gereinigt Die Luft kann dann in die Atmosphäre abgegeben oder als Verbrennungsluft in die Feuerung geleitet werden. Je nach Bauart der verwendeten Trockner, beispielsweise Wirbelschichttrockner usw., sind auch andere Verfahrensvariationen realisierbar.

Sehr wirkungsvoll kann auch die Nutzung zur Pyrolyse des Brenngutes sein. Zur Homogenisierung der Brennstoffeigenschaften läßt sich der eigentlichen Verbrennung eine Pyrolyse vorschalten. Der Brennstoff wird unter Luftausschluß durch die heiße Luft erhitzt und so in eine feste, flüssige und gasförmige Fraktion unterteilt. Sind im Brenngut metallische Verunreinigungen enthalten, kann der Pyrolyse eine Magnetabscheidung folgen, durch die metallische Fremdstoffe abgeschieden werden. Die drei Fraktionen können dann als feste, flüssige und gasförmige Brennstoffe der Feuerung zugeführt werden.

Nach dem Verlassen des Stirling-Motors kann die heiße Luft auch für einen sonstigen nachgeschalteten Trocknungsprozeß genutzt werden. Durch die saubere, heiße Luft können beispielsweise größere Mengen Holz beim Einsatz in Sägewerken oder Lebensmittel wie Obst und Teigwaren getrocknet werden. Zur Realisierung dieser Verfahrensvariante wird die heiße Luft direkt in den Trockenraum geleitet. Um eine konstante Trocknungstemperatur zu erreichen oder eine gestufte Trocknung durchzuführen, kann der heißen Luft kalte in entsprechender Dosierung zugemischt werden. Die den Trockenraum verlassende Luft kann je nach Grad der Abkühlung entweder in die Atmosphäre oder nach Zumischung zu dem Rauchgasstrom aus dem Wärmetauscher in einen Warmwasseraufbereiter gegeben werden. Bei dieser Variante ist es ebenfalls denkbar, eine 'Teil der Heißluft der Ansaugluft für den Wärmetauscher beizumischen und so eine Vorwärmung und dadurch einen höheren Wärmeaustauschwirkungsgrad zu erzielen.

In einem Blockheizkraftwerk bringt die Trennung des Rauchgas- und Luftstromes wesentliche Vorteile für den Betrieb des Stirling-Motors mit sich. Die Schwierigkeiten für die Einbindung eines Stirling-Motors in eine Feststoffeuerung und der direkten Beaufschlagung des Stirling-Wärmetauschers mit Rauchgasen setzt ein möglichst staubfreies Rauchgas voraus, was bisher nicht möglich war. Der Reststaub im Rauchgas verschmutzt den Wärmetauscher, verkürzt aufgrund chemischer Reaktionen einiger Bestandteile des Rauchgases mit den metallischen Komponenten des Wärmetauschers die Lebensdauer. Dadurch wird die Wärmeübertragungscharakteristik dieses kalorischen Apparates derart beeinträchtigt, daß sich der Wirkungsgrad des Stirling-Motors bei längerem Betrieb wesentlich verschlechtert, so daß eine Reinigung erforderlich ist. Dieses Problem läßt sich bei konventionellen Anlagen nur verhindern, wenn man staubfreie Brennstoffe, wie beispielsweise Erdgas verbrennt. Der Einsatz eines keramischen Wärmetauschers macht den Betrieb des Stirling-Motors vom eingesetzten Brennstoff unabhängig, da man immer eine Trennung von Heiß- und Arbeitsmedium, das heißt von Rauchgas und Luft hat. Durch den Wärmetauscher kann der Stirling-Motor als Wärme-Kraft-Maschine universell eingesetzt werden.

Durch den Einsatz des keramischen Wärmetauschers läßt sich elektrische Energie unabhängig vom eingesetzten Brennstoff auch mittels Gasturbinen erzeugen. Bei dieser Verfahrensvariante wird die Luft vor dem Eintritt in den Wärmetauscher verdichtet, im Wärmetauscher auf eine Temperatur von 1200 Grad Celsius erhitzt und anschließend in einer entsprechend dimensionierten Gasturbinen entspannt. Die Gasturbine treibt zur Erzeugung der elektrischen Energie einen Generator an. Die entspannte Heißluft kann im weiteren Verlauf des Prozesses in einem nachgeschalteten Wärmetauscher weiter energetisch genutzt werden, beispielsweise in Trocknung, Brennstoff- oder Warmwasseraufbereitung. Bei größeren Anlagen kann ein Dampfkraftprozeß nachgeschaltet werden.

Bei der Verwendung metallischer Gasturbinen kann die Eintrittstemperatur aufgrund werkstoffspezifischer Eigenschaften der Metalle nicht beliebig erhöht werden. Da der Gesamtwirkungsgrad der Anlage von der Höhe der Turbineneintrittstemperatur abhängt, läßt sich der verfahrensimmanente Wirkungsgrad, das heißt der Carnot'sche Wirkungsgrad, nur durch die Erhöhung der Eintrittstemperaur steigern. Setzt man anstelle der Luft als Arbeitsgas ein sauerstofffreies Gas, beispielsweise Edelgase oder Stickstoff ein, so können alternative Turbinenwerkstoffe eingesetzt werden. Denkbar für diesen Fall ist der Einsatz von kohlenstoffaserverstärtem Kohlenstoff (CFC). Dieser Werkstoff kann bis auf Temperaturen von etwa 2000 °C in nicht oxidierenden Atmosphären eingesetzt werden. Durch den Einsatz dieses Werkstoffs ist man unabhängig von der Turbineneintrittstemperatur, die bei der Verbrennung von kohlenstoffreichen Brennmaterialien auf bis zu 1600 Grad Celsius gesteigert werden kann. Entsprechend hohe Temperaturen lassen sich aber auch durch Einsatz entsprechend vorgewärmter oder sauerstoffangereicherter Luft erreichen.

Bei diesem Verfahren ist es sinnvoll, die Inertgase in einem geschlossenen Kreislauf zirkulieren zu lassen. Das Inertgas wird vor dem Eintritt in den Wärmetauscher verdichtet, im Wärmetauscher erhitzt und in der CFC-Turbine entspannt. Das die Turbine verlassende Heißgas wird auf Raumtemperatur abgekühlt, um die Verdichterleistung zu minimieren, und wieder verdichtet. Die Abkühlung des Rauchgases kann durch einen nachgeschalteten Dampfkraftprozeß erfolgen. Bei kleineren Einheiten läßt sich der Abkühlprozeß mehrstufig durchführen. Die bei diesem Vorgang abgezweigten Wärmeströme lassen sich weiter energetisch nutzen. Mögliche weitere Anwendungen sind Vorwärmung der Verbrennungsluft oder eines Inertgasstromes oder Trocknung von Brenngut oder von Fremdmaterialien.

Es ist auch möglich, anstelle der Turbine einen Heißgaslader zur Entspannung des Heißluft- bzw. Inertgasstromes zu verwenden. Dieser Heißgaslader, der normalerweise als Verdichter eingesetzt wird, wie im beschriebenen Fall aber auch als Entspannungsmaschine betrieben werden kann, muß bei Temperaturen über 1000 Grad Celsius auch aus keramischen Materialien hergestellt werden. Die Einbindung in die Anlage entspricht der der Turbine und wurde bereits vorstehend erläutert.

Die beschriebenen Vorteile und darüber hinaus weitere Vorteile werden deutlich bei der Beschreibung von Ausführungsbeispielen, die in beigefügter Zeichnung dargestellt sind. Darin zeigt
- Fig. 1: einen Apparat in geschnittener Seitenansicht, in dem übereinander ein Wärmetauscher und ein Trägheitsabscheider angeordnet sind;
- Fig. 2: eine Platte, aus der der Wärmetauscher aufgebaut wird, in geschnittener Seitenansicht und in Draufsicht;
- Fig. 3: in stilisierter Darstellung ein Wärmetauschersegment aus vier übereinandergestapelten Platten;
- Fig. 4: eine Draufsicht auf einen Strömungsbereich gemäß der Draufsicht IV-IV in Fig. 3;
- Fig. 5: eine Ausführungsform mit Plattenpaketen und zwischen den Paketen angeordneten Durchhöhlungsräumen in schematischer Darstellung und
- Fig. 6: eine sehr vereinfachte Systemskizze für Anlagenkonzepte mit integrativer Einbindung des Höchsttemperaturwärmetauschers.

In Fig. list in prinzipieller Darstellung ein Apparat gezeigt, bei dem der Wärmetauscher 1 über einem Zyklon 2 als Trägheitsabscheider angeordnet ist und bei dem - gestrichelt - die Konturen für die mögliche Einbaustelle eines Feinfilters 3 angedeutet sind. Der gesamte Apparat ist von einem hochtemperaturbeständigen, wärmedämmenden Mantel umgeben, in dem die Zu- und Abführungen der Primärmedien P, der Sekundärmedien S und des Ascheabflusses A ausgebildet sind. Im Ausführungsbeispiel wird der schlackenbelastete Primärgasstrom etwa in der Mitte der linken Seite zunächst in den Zyklon 2 geleitet, in dem die gröberen flüssigen Schlackenpartikel abgeschieden und nach unten in flüssiger Form ausgetragen werden. Der vorgereinigte Primärgasstrom P wird dann nach oben geführt und, gegebenenfalls nach Durchlauf eines Feinfilters 3, in die vertikalen Strömungskanäle des Wärmetauschers 1 geleitet.

Der Sekundärgasstrom S wird auf der oberen rechten Seite in den Apparat eingeführt und durch jeweils vier parallel geschaltete Strömungsbereiche im Kreuzstrom dem nach oben gerichteten Primärgasstrom P entgegengeführt. Dabei werden die Sekundärgasströme S in Umlenkräumen 9 erfaßt und in die darunterliegenden Strömungsbereiche in entgegengesetzter Richtung eingeführt. Im Ausführungsbeispiel ist angedeutet, daß der Sekundärgasstrom S alternativ nach Durchlauf des Wärmetauschers 1 als Sekundärgasstrom S' abgeführt oder zur weiteren Überhitzung dem Trägheitsabscheider 2 über entsprechende Kanäle 12 im Mantel des hier als Zyklon 3 ausgebildeten Trägheitsabscheiders entgegengeführt werden. In diesem Fall wird der Sekundärgasstrom S am unteren Ende des Apparats nach rechts abgeführt.

In Fig. 2 ist eine Platte 6 dargestellt, in die ein regelmäßiges Raster an kegelstumpfartigen Vertiefungen 7 eingeformt ist. Im oberen Teil der Darstellung wird die Platte 6 in geschnittener Seitenansicht und im unteren Teil der Darstellung in Draufsicht gezeigt. Werden diese Platten 6 derart übereinandergestapelt, daß das rohrförmige untere Ende des Mantels der Vertiefungen 7 in der oberen Platte auf dem Kegelmantel der Vertiefungen 7 der darunter angeordneten Platte aufliegt, ergibt sich ein Wärmetauscher 1, wie er in Fig. 3 dargestellt ist. Die Platten 6 bilden in horizontaler Orientierung die Strömungsbereiche 5 und in vertikaler Orientierung die Strömungskanäle 4.

Im dargestellten Ausführungsbeispiel strömt das Primärmedium P, beispielsweise Rauchgas, von unten nach oben und ist, wie das von links nach rechts durch die Strömungsbereiche 5 strömende Sekundärmedium S durch entsprechende Pfeile angedeutet. In dieser Darstellung sind die Strömungskanäle 4 deutlich erkennbar. Da die Innenwand der Strömungskanäle 4 durch das untere Ende der Vertiefungen 7 gebildet wird, ist ihre Form und Struktur von der Ausbildung des unteren Mantelabschlusses der Vertiefungen 7 abhängig. Im linken Teil der Fig. 3 sind drei Beispiele für einen solchen Abschluß angedeutet, wobei der obere und untere einen zur Plattenoberfläche parallelen Abschluß und die beiden darunter liegenden Platten eine nach innen abgeschrägte Form aufweisen, die sich der Manteloberfläche der darunter liegenden Platte 6 zunehmend anpaßt. In dieser angepaßten Form ist eine höhere Dichte der Abgrenzung von Strömungskanal 4 zu Strömungsbereich 5 zu erwarten. Geringe Undichtigkeiten in dieser Abgrenzung werden erwartungsgemäß durch anhaftende Schlackenbestandteile abgedichtet. Da derartige Wärmetauscher 1 normalerweise mit einem Überdruck im Bereich des Sekundärmediums S gefahren werden, so daß sich zwar möglicherweise geringe Leckagen vom Sekundärmedium S in das Primärmedium P ergeben können, aber nicht umgekehrt, ist diesem Punkt keine zu große Bedeutung beizumessen.

Andererseits fördert die nicht glatte Ausbildung der Innenoberfläche der Strömungskanäle 4 die Durchwirbelung des aufströmenden Primärmediums P, wie im zweiten Strömungskanal 4 auf der linken Seite angedeutet. Es wurde bereits mehrfach darauf hingewiesen, daß die Turbulenz der Strömung den Wirkungsgrad des Wärmeaustauschs erhöht.

Fig. 4 zeigt eine Draufsicht auf den unteren Abschluß eines Strömungsbereichs 5 entsprechend der in Fig. 3 angedeuteten Blickrichtung IV. Auch hier ist der Sekundärgasstrom S durch Pfeile angedeutet, während der Primärgasstrom P durch die Öffnungen der Vertiefungen 7 quasi dem Betrachter entgegenströmt. Es ist deutlich zu erkennen, daß die säulenartig in den Strömungsbereich 5 ragenden Vertiefungsmäntel sich dem Sekundärgasstrom S entgegenstellen und zu dessen Durchwirbelung führen.

In Fig. 5 ist ganz schematisch ein Ausführungsbeispiel dargestellt, bei dem Platten 6 zu Plattenpaketen 10 zusammengefaßt und diese derart beabstandet voneinander angeordnet werden, daß sich zwischen den Paketen 10 Räume 11 ergeben. In diese Räume 11 münden die Strömungskanäle 4 ein, um auf der anderen Seite wieder in die Strömungskanäle 4 des darüberliegenden Pakets 10 einzuströmen. Bis auf diese Ein- und Ausströmöffnungen sind die Räume 11 allseits verschlossen. In den Räumen 11 ergibt sich eine Durchwirbelung der Teilströme P, die mit den jeweils äußeren Platten den unteren und oberen Abschluß des Raums 11 berühren. Damit sind mit diesen Flächen große Anteile zusätzlicher Wärmeübertragungsflächen gegeben, was zu einer Intensivierung und Beschleunigung des Wärmeübergangs führt. Es ist angedeutet, daß der Sekundärgasstrom S durch jeweils drei Strömungsbereiche 5 im Kreuzstrom entgegen und um die Räume 11 durch Umlenkräume 9 herumgeführt wird.

In Fig. 6 sind verschiedene Integrationsmöglichkeiten für den Wärmetauscher 1, beziehungsweise die Kombination von Wärmetauscher 1 und Vorabscheider 2 schematisch angedeutet. Der Primärgasstrom P tritt aus einer Druckfeuerung in den kombinierten Apparat ein und durchläuft, wie besonders im Zusammenhang mit Fig. 1 beschrieben, den als Zyklon ausgebildeten Trägheitsabscheider 2 und den Wärmetauscher 1, um oben auszutreten. Das gereinigte Rauchgas P kann zu den beschriebenen Anwendungen geführt werden, von denen hier ein Brauchwassertauscher und ein Luft-/Gastauscher für die Trocknung angedeutet sind.

Es sind zwei Sekundärgasströme S angedeutet. Beispiele für Sekundärmedien S₁ sind Luft oder Inertgase wie Stickstoff, die nach entsprechender Hochwärmung beispielsweise einem Stirlingmotor, einer CFC-Turbine oder einem Heißgaslader zugeführt werden. Als zweiter Sekundärgasstrom S₂ ist die Hochwärmung von Kohlenwasserstoffen und deren Spaltung bei entsprechend hohem Temperaturniveau angedeutet. Die Spaltungsprodukte können einer Brennstoffzelle zugeführt werden und dort Elektrizität erzeugen und einer weiteren Nutzwärmenutzung zugeführt werden. Zur Unterscheidung ist der Sekundärgasstrom 1 mit durchgezogener Linie und der Sekundärgasstrom 2 durch strichlierte Linien angedeutet. Der Einsatz des modifizierten Wärmetauschers 1 als Reformer macht es möglich, bei den herrschenden hohen Temperaturen Synthesegase aus Biomassen, Öl oder Gas herzustellen. Er dient quasi als Spaltofen, in dem die Kohlenwasserstoffe gecrackt werden. Die weitere Aufbereitung des Synthesegases erfolgt nach konventionellen, in der Technik erprobten Methoden. Der Vorteil gegenüber dem Stand der Technik ist, daß man nicht, wie bei dem bisher erreichbaren Temperaturniveau von etwa 900 Grad Celsius, mit Katalysatoren arbeiten muß. Vielmehr erreicht man hier ein Temperaturniveau von bis zu 1300 Grad Celsius und damit bessere Wirkungsgrade ohne den Einsatz aufwendiger und empfindlicher Katalysatorsysteme.

## Patentansprüche

1. Keramischer rekuperativer Hochtemperatur-Wärmetauscher, bei dem alle mit den Primär (P)- und/oder Sekundärmedien (S) in Berührung kommenden Bauteile aus hochtemperaturfestem Material hergestellt sind, das aus einem Gemisch von SiC und MoSi₂ besteht,
dadurch gekennzeichnet, daß
die gegeneinander abgegrenzten Strömungskanäle (4) und Strömungsbereiche (5) des Wärmetauschers (1) durch Platten (6) gebildet werden, in die ein übereinstimmendes Raster kegelstumpfartiger Vertiefungen (7) mit offenem Boden eingeformt ist, wobei die Platten (6) derart übereinander gestapelt sind, daß das rohrförmige untere Ende des Mantels der Vertiefungen (7) der oberen Platte (6) auf dem Kegelmantel der Vertiefungen der darunter angeordneten Platte (6) derart aufliegt, daß durch die im wesentlichen miteinander fluchtenden Vertiefungen (7) Strömungskanäle (4) gebildet werden, wobei der zwischen den Platten (6) gebildete Strömungsbereich (5) niedriger ist als die Höhe der Vertiefungen (7) und von den Mänteln der Vertiefungen (7) säulenartig durchsetzt ist, wobei die Strömungsbereiche (5) Einström- -und Ausströmöffnungen nur an gegenüberliegenden Seiten aufweisen und die dazwischenliegenden Seiten verschlossen sind und zwischen den Öffnungen Umlenkeinrichtungen (8) vorgesehen sind, die den Medienstrom von einer der Ausströmöffnungen in eine der Einströmöffnungen führen.

2. Wärmetauscher gemäß Anspruch 1, dadurch gekennzeichnet, daß die Führung der Medien derart gestaltet ist, daß jeweils auch mehrere Strömungsbereiche (5) für die Durchströmung in Art eines Kreuz- Gegenstromverfahrens zusammenfaßbar sind.

3. Wärmetauscher gemäß Anspruch 1 oder 2, dadurch gekennzeichnet, daß jeweils auf der Einströmseite die Platte (6), die den in Umströmrichtung hinteren Strömungsbereich (5) unten begrenzt, derart verlängert ist, daß sie in Art einer Umlenkplatte (8) den Umlenkraum (9) begrenzt.

4. Wärmetauscher gemäß einem der Ansprüche 1 bis 3, dadurch gekennzeichnet, daß jeweils mindestens zwei aufeinanderliegende Platten (6) ein Plattenpaket (10) bilden und die Pakete voneinander derart beabstandet angeordnet sind, daß zwischen den Paketen ein Raum (11) gebildet wird, in den die Strömungskanäle (4) münden bzw. aus dem sie austreten, wobei der Raum (11) im übrigen allseits geschlossen ist und die Umlenkung (8, 9) in den nächsten Strömungsbereich (5) an dem Raum (11) jeweils vorbeigeführt ist.

5. Wärmetauscher gemäß einem der Ansprüche 1 bis 4, dadurch gekennzeichnet, daß die säulenartigen Kanäle (4) im Strömungsbereich (5) derart ausgebildet sind, daß sie eine turbulente Strömung fördern.

6. Wärmetauscher gemäß einem der Ansprüche 1 bis 5, dadurch gekennzeichnet, daß die Anordnung der Zu- und Abführkanäle und der Strömungskanäle (5) für die Führung des Primärgasstroms (P) von unten nach oben ausgebildet sind.

7. Wärmetauscher gemäß einem der Ansprüche 1 bis 6, dadurch gekennzeichnet, daß die Platten (6) zumindest teilweise elektrische Anschlüsse für eine Widerstandsbeheizung aufweisen.

8. Wärmetauscher gemäß einem der Ansprüche 1 bis 7, dadurch gekennzeichnet, daß unterhalb des Wärmetauschers (1) an den Kanälen (4) Vorrichtungen für das Abführen flüssiger Schlacken vorgesehen sind.

9. Wärmetauscher nach einem der Ansprüche 1 bis 8, dadurch gekennzeichnet, daß ihm für den Primärgasstrom (P) ein Trägheitsabscheider (2) auf SiC/MoSi₂ Basis vorgeschaltet ist.

10. Wärmetauscher gemäß Anspruch 9, dadurch gekennzeichnet, daß im Mantel des Trägheitsabscheiders (2) Kanäle (12) ausgebildet sind, in denen der im Wärmetauscher (1) vorgewärmte Sekundärgasstrom (5) dem Primärgasstrom (P) entgegenführbar ist.

11. Wärmetauscher gemäß Anspruch 10, dadurch gekennzeichnet, daß die Kanäle (12) im Mantel spiralförmig verlaufen.

12. Wärmetauscher gemäß Anspruch 9, 10 oder 11, dadurch gekennzeichnet, daß zwischen Trägheitsabscheider (2) und Wärmetauscher (1) ein Feinfilter (3) für den Primärgasstrom (P) angeordnet ist.

13. Wärmetauscher gemäß Anspruch 12, dadurch gekennzeichnet, daß das Feinfilter (3) aus SiC, SiC/MoSi₂ oder porösem faserverstärktem Verbundwerkstoff auf der Basis von SiC oder SiC/MoSi₂ hergestellt ist.

14. Wärmetauscher gemäß einem der Ansprüche 1 bis 13, dadurch gekennzeichnet, daß er als Reformer zur thermischen Spaltung von Kohlenwasserstoffen verwendet wird, die dem System als Sekundärmedium zugeführt werden.

## Claims

1. Ceramic recuperative high-temperature heat exchanger in which all components coming into contact with the primary (P) and/or secondary (S) media are produced from high temperature resistant material which consists of a mixture of SiC and MoSi₂, characterised in that the flow channels (4) and flow regions (5) of the heat exchanger (1) which are separated from one another are formed by plates (6) into which a regular grid of truncated cone-shaped recesses (7) with open base is formed, wherein the plates (6) are stacked on top of one another in such a way that the tubular lower end of the envelope of the recesses (7) of the upper plate (6) rests on the cone envelope of the recesses of the plate (6) arranged therebelow in such a way that flow channels (4) are formed by the recesses (7) which are substantially aligned with one another, wherein the flow region (5) formed between the plates (6) is lower than the height of the recesses (7) and is penetrated by the envelopes of the recesses (7) in column-like fashion, wherein the flow regions (5) have inlet and outlet apertures on opposite sides only and the sides located therebetween are closed and deflection devices (8) are provided between the apertures to guide the stream of media from one of the outlet apertures into one of the inlet apertures.

2. Heat exchanger according to claim 1, characterised in that the guidance of the media is shaped in such a way that a plurality of flow regions (5) in each case can be combined for the through-flow in the manner of a cross current process.

3. Heat exchanger according to claim 1 or 2, characterised in that on the inlet side in each case the plate (6) which delimits at the bottom the downstream flow region (5) in the direction of circulation, is elongated in such a way that it delimits the deflection chamber (9) in the manner of a baffle (8).

4. Heat exchanger according to one of claims 1 to 3, characterised in that at least two respective superimposed plates (6) form a stack of plates (10) and the stacks are mutually spaced in such a way that a chamber (11) is formed between the stacks into which the flow channels (4) outlet or from which they emerge, wherein the chamber (11) is closed on all sides moreover and the deflection (8, 9) runs past the chamber (11) into the next flow region (5).

5. Heat exchanger according to one of claims 1 to 4, characterised in that the column-like channels (4) are designed in the flow region (5) in such a way that they promote a turbulent flow.

6. Heat exchanger according to one of claims 1 to 5, characterised in that the arrangement of the supply and outlet channels and of the flow channels (5) for the guidance of the primary gas stream (P) are formed from the bottom up.

7. Heat exchanger according to one of claims 1 to 6, characterised in that the plates (6) have at least partially electrical connections for resistance heating.

8. Heat exchanger according to one of claims 1 to 7, characterised in that devices for removing liquid slags are provided beneath the heat exchanger (1) on the channels (4).

9. Heat exchanger according to one of claims 1 to 8, characterised in that an inertial separator (2) based on SiC/MoSi₂ is connected upstream of the heat exchanger for the primary gas stream (P).

10. Heat exchanger according to claim 9, characterised in that channels (12) are formed in the envelope of the inertial separator (2), into which the secondary gas stream (5) preheated in the heat exchanger (1) can be guided counter to the primary gas stream (P).

11. Heat exchanger according to claim 10, characterised in that the channels (12) run spirally in the envelope.

12. Heat exchanger according to claim 9, 10 or 11, characterised in that a fine filter (3) is arranged between inertial separator (2) and heat exchanger (1) for the primary gas stream (P).

13. Heat exchanger according to claim 12, characterised in that the fine filter (3) is produced from SiC, SiC/MoSi₂ or porous fibre-reinforced composite material based on SiC or SiC/MoSi₂.

14. Heat exchanger according to one of claims 1 to 13, characterised in that it is used as reformer for thermal cleavage of hydrocarbons which are supplied to the system as secondary medium.

## Revendications

1. Échangeur de chaleur haute température à récupération en céramique, dans lequel tous les éléments en contact avec les fluides primaire **(P)** et secondaire **(S)** sont fabriqués dans un matériau résistant aux hautes températures, constitué d'un mélange de SiC et de MoSi₂,
caractérisé en ce que
les canaux d'écoulement **(4)** et les zones d'écoulement **(5)** de l'échangeur de chaleur **(1)** séparés les uns des autres sont formés par des plaques **(6)** dans lesquelles est formé un motif coïncidant de renfoncements tronconiques **(7)** à fond ouvert, les plaques **(6)** étant superposées de telle manière que l'extrémité inférieure tubulaire de l'enveloppe des renfoncements **(7)** de la plaque **(6)** supérieure s'appuie sur l'enveloppe conique des renfoncements de la plaque **(6)** située au-dessous, de telle manière que des canaux d'écoulement **(4)** sont formés par les renfoncements **(7)** pour l'essentiel mutuellement alignés, la zone d'écoulement **(5)** formée entre les plaques **(6)** étant plus basse que la hauteur des renfoncements **(7)** et étant traversée par les enveloppes des renfoncements **(7)** à la manière de colonnes, les zones d'écoulement **(5)** présentant des ouvertures d'arrivée et de départ seulement sur des côtés opposés et les côtés intermédiaires étant fermés, et des dispositifs déflecteurs **(8)** étant prévus entre les ouvertures, déflecteurs qui dirigent l'écoulement de fluide de l'une des ouvertures de sortie vers l'une des ouvertures d'entrée.

2. Échangeur de chaleur selon la revendication 1,
caractérisé en ce que le passage des fluides est conçu de telle manière qu'à chaque fois, plusieurs zones d'écoulement **(5)** peuvent être regroupées pour l'écoulement, à la manière d'un procédé de contre-courant croisé.

3. Échangeur de chaleur selon la revendication 1 ou 2, caractérisé en ce qu'à chaque fois du côté de l'arrivée, la plaque **(6)**, qui délimite vers le bas la zone d'écoulement **(5)** arrière dans la direction d'écoulement, est prolongée de telle manière qu'elle délimite le volume déflecteur **(9)** à la manière d'une plaque déflectrice **(8)**.

4. Échangeur de chaleur selon l'une des revendications 1 à 3, caractérisé en ce qu'à chaque fois au moins deux plaques superposées **(6)** forment un paquet de plaques **(10)** et les paquets sont espacés les uns des autres de telle manière qu'entre les paquets, il se forme un espace **(11)** dans lequel débouchent les canaux d'écoulement **(4)** ou duquel ils peuvent sortir, l'espace **(11)** étant par ailleurs fermé de tous les côtés et la déviation **(8, 9)** vers la zone d'écoulement **(5)** suivante passant à chaque fois devant l'espace **(11)**.

5. Échangeur de chaleur selon l'une des revendications 1 à 4, caractérisé en ce que les canaux de type colonne **(4)** sont conformés de telle manière dans la zone d'écoulement **(5)** qu'ils favorisent un écoulement turbulent.

6. Échangeur de chaleur selon l'une des revendications 1 à 5, caractérisé en ce que l'agencement des canaux d'arrivée et de départ et des canaux d'écoulement **(5)** pour le passage du courant de gaz primaire **(P)** est réalisé de bas en haut.

7. Échangeur de chaleur selon l'une des revendications 1 à 6, caractérisé en ce que les plaques (6) présentent au moins partiellement des branchements électriques pour un chauffage par résistance.

8. Échangeur de chaleur selon l'une des revendications 1 à 7, caractérisé en ce qu'au dessous de l'échangeur de chaleur **(1)**, des dispositifs sont prévus sur les canaux **(4)** pour éliminer les scories liquides.

9. Échangeur de chaleur selon l'une des revendications 1 à 8, caractérisé en ce qu'il est précédé d'un séparateur inertiel **(2)** à base de SiC/MoSi₂ pour le flux de gaz primaire **(P)**.

10. Échangeur de chaleur selon la revendication 9,
caractérisé en ce que, dans l'enveloppe du séparateur inertiel **(2)**, des canaux **(12)** sont formés, dans lesquels le flux de gaz secondaire **(5)** réchauffé dans l'échangeur de chaleur **(1)** peut être dirigé en sens inverse du flux de gaz primaire **(P)**.

11. Échangeur de chaleur selon la revendication 10, caractérisé en ce que les canaux **(12)** s'étendent en spirale dans l'enveloppe.

12. Échangeur de chaleur selon la revendication 9, 10 ou 11, caractérisé en ce qu'entre le séparateur inertiel **(2)** et l'échangeur de chaleur **(1)** est placé un filtre fin **(3)** pour le flux de gaz primaire **(P)**.

13. Échangeur de chaleur selon la revendication 12, caractérisé en ce que le filtre fin **(3)** est fabriqué à partir de SiC, de SiC/MoSi₂ ou d'un composite poreux à base de SiC ou de de SiC/MoSi₂ renforcé par des fibres.

14. Échangeur de chaleur selon l'une des revendications 1 à 13, caractérisé en ce qu'il est employé comme reformeur pour la scission thermique d'hydrocarbures qui sont introduits dans le système en tant que fluide secondaire.
